# EUROPÄISCHE PATENTSCHRIFT

(11) **EP 1 147 805 B1**
(45) Veröffentlichungstag und Bekanntmachung des Hinweises auf die Patenterteilung: **25.08.2004**
(21) Anmeldenummer: 01103044.2
(22) Anmeldetag: 09.02.2001
(51) Int. Cl.: B01F 7/00, D21D 1/30

(54) **Verfahren zur Dispergierung eines Papierfaserstoffes sowie Anlage zur Durchführung des Verfahrens**
Process to disperse a paper fibers slurry and plant for using the process
Procédé pour disperser une pulpe de fibres de papier et installation pour l'exécution du procédé

(30) Priorität: 13.04.2000 DE 10018262
(43) Veröffentlichungstag der Anmeldung: 24.10.2001
(73) Patentinhaber: Voith Paper Patent GmbH, 89522 Heidenheim (DE)
(72) Erfinder: Kriebel, Almut, 88250 Weingarten (DE); Niggl, Volker, 88250 Weingarten (DE); Peters, Erich, 53879 Euskirchen (DE); Rauch, Roland, 88255 Baindt (DE); Schneid, Josef, 88267 Vogt (DE)

(56) Entgegenhaltungen:
- WO-A-90/02223
- DE-A- 19 712 653
- DE-C- 670 057
- FR-A- 978 530
- FR-A- 2 364 289
- GB-A- 241 053
- US-A- 4 820 381

## Beschreibung

Die Erfindung betrifft ein Verfahren zur Dispergierung von Papierfaserstoff gemäß dem Oberbegriff des Anspruchs 1.

Verfahren der o.g. Art werden z.B. zur Qualitätsverbesserung von Faserstoff eingesetzt, der aus Altpapier gewonnen wurde. Es ist bekannt, dass Papierfaserstoff durch Dispergieren homogenisiert und dadurch wesentlich verbessert werden kann. Dazu wird ein hochkonsistenter Faserstoff hergestellt, der einen Trockengehalt zwischen 15 und 35 % aufweist. In vielen Fällen wird bei einer Temperatur dispergiert, die weit über der Umgebungstemperatur liegt. Dispergergarnituren, mit denen Verfahren dieser Art durchgeführt werden, sind kompakt und haben eine ausgezeichnete Dispergierwirkung. Sie setzen allerdings einen gleichmäßigen Stoffstrom voraus. Da die Verweilzeit des Stoffes zwischen ihnen nur sehr kurz ist, können Ungleichmäßigkeiten nicht ausgeglichen werden. Die Folge wäre eine ungleichmäßige Dispergierung.

Bei dem durchgeführten Eindickprozess wird ein beträchtlicher Teil des vorher noch im Faserstoff vorhandenen Wassers ausgepresst, wodurch erstens seine Viskosität bei der Dispergierung wesentlich ansteigt und zweitens gegebenenfalls weniger Wasser mit erwärmt werden muss. Eine besonders wirtschaftliche Maschine für die Eindickung ist die Schneckenpresse. Bei einer Schneckenpresse wird die Faserstoffsuspension zwischen einer Förderschnecke und einem diese umgebenden gelochten Mantel ausgepresst, wobei das Wasser durch die Löcher des Mantels austritt. Der dabei entstehende Pressling oder Pfropfen wird aus der Schnecke ausgedrückt und zerbricht in Teilstücke. Die Teilstücke sind relativ groß und führen daher zu einem ungleichmäßigen Mengenstrom durch nachfolgende Apparate.

Aus der DE 197 12 653 A1 ist eine Dispergiervorrichtung bekannt, in die der aus einer Schneckenpresse stammende Pfropfen direkt eingespeist wird. Dabei wird er in einem Zerkleinerungswerkzeug mit Schabern oder Messern zerrieben, die sich im Dispergerzulauf befinden.

Es ist Aufgabe der Erfindung, eine Vorrichtung zu schaffen, mit der es gelingt, den aus der Schneckenpresse kommenden hochkonsistenten Pfropfen so der Dispergierung zuzuführen, dass eine besonders gleichmäßige Dispergierung bei hoher Betriebssicherheit gewährleistet ist.

Diese Aufgabe wird durch die im Kennzeichen des Anspruchs 1 genannten Merkmale vollständig gelöst.

Mit Hilfe des neuen Verfahrens ist es möglich, einen Hochkonsistenzstoff herzustellen, der sich einwandfrei in einem Disperger bearbeiten lässt. Die erfindungsgemäß verwendete Schlegelwalze nimmt die durch das Abpressen von Wasser komprimierten Pfropfenstücke auf und zerteilt sie, insbesondere da die umlaufenden Schlegel mit den am Umfang feststehenden Prallstücken zusammenwirken. Größere Brocken verbleiben länger im Bearbeitungsbereich, bis sie passieren können, so dass der Stofffluss zum Disperger sehr gleichmäßig wird. Er wird dann im radial inneren Bereich der Dispergergamituren weiter zerkleinert und verwirbelt, wobei sehr feine Faserkrümel entstehen. Falls gewünscht, erfolgt die Einspeisung von Dampf in eine stromabwärts folgende Aufheizzone der Garnituren, um den Stoff auf die notwendige Temperatur aufzuheizen. Dabei reicht infolge der vorangegangenen Zerkleinerung eine relativ kurze Aufheizzeit aus. Die eigentliche Dispergierung, d.h. Veränderung der Stoffeigenschaften erfolgt in der Dispergierzone der Garnituren, die sich stromabwärts anschließt.

Die Erfindung und ihre Vorteile werden erläutert an Hand von Zeichnungen. Dabei zeigen:
- Fig. 1: schematisch: Anlage zur Durchführung des erfindungsgemäßen Verfahrens;
- Fig. 2: eine andere Ansicht einer ähnlichen Anlage;
- Fig. 3: schematisch: erfindungsgemäße Verteilvorrichtung.

Die Fig. 1 zeigt Ausschnitte einer Anlage, die zur Durchführung des erfindungsgemäßen Verfahrens besonders gut geeignet ist. Man erkennt im oberen Teil des Bildes die Schneckenpresse 8, in der aus dem wasserhaltigen Papierfaserstoff S1 ein großer Teil des Wassers W ausgepresst wird. Dadurch wird ein kompaktierter hochkonsistenter Faserstoff S2 erzeugt, der in großen Stücken am Ende der Pressstrecke abbricht und durch einen kurzen Fallschacht 10 in die darunter befindliche Verteilvorrichtung 9 herabfällt. Diese enthält als wesentliches Bauteil eine Schlegelwalze 1 mit daran befestigten umlaufend bewegten Schlegeln 2. Die Schlegelwalze 1 arbeitet mit an der Peripherie, also am Gehäuse der Verteilvorrichtung 9 angebrachten feststehenden Prallstücken 3 zusammen, so dass die bereits beschriebene Wirkung eintreten kann. Solche Prallstücke können, wie hier gezeichnet, stabförmig mit radialer Ausrichtung sein oder z.B. auch kubisch oder plattenförmig. Durch einen Falltrichter 11 gelangt der so behandelte hochkonsistente Faserstoff S3 in eine Förderschnecke 7, die unmittelbar vor dem Disperger 4 installiert ist. Diese Förderschnecke 7 treibt den Faserstoff S3 in den zentralen Bereich des Dispergers 4, so dass er zwischen die Dispergergamituren 5 und 6 gelangt und dispergiert wird. Die Gamituren weisen konzentrische axial ineinander greifende Zahnreihen auf, die in geringem Abstand aneinander vorbei bewegt werden. Rotor und Stator werden also nicht gegeneinander gepresst. Solche Dispergergamituren sind besonders effektiv, benötigen aber zur gleichmäßigen Dispergierung einen möglichst gleichmäßigen Stoffstrom.

In vielen Fällen wird der Stoff zur Dispergierung auf eine höhere Temperatur gebracht, wozu hier eine Dampfeinspeisung 12 vorhanden ist. Mit Hilfe dieser Dampfeinspeisung 12 wird heißer Wasserdampf D in den Raum zwischen die beiden Dispergergarnituren eingespeist. Zweckmäßigerweise erfolgt das in einer ringförmigen Heizzone 13, die sich radial innerhalb des eigentlichen Dispergierbereiches 14 der Garnituren befindet. Im Dispergierbereich14 wirken die ineinandergreifenden Zahnreihen so, dass in der an sich bekannten Weise der hochkonsistente Papierfaserstoff dispergiert wird. Danach tritt der dispergierte Papierfaserstoff S4 aus dem Disperger durch eine Bodenöffnung aus.

Die Fig. 2 verdeutlicht die Anordnung der zur Durchführung des Verfahrens verwendeten Vorrichtungen in einer anderen Ansicht, und zwar mit Blickrichtung auf den Disperger 4. Durch Verwendung einer gemäß den Ansprüchen gebauten Verteilvorrichtung 9 wird nicht nur eine optimale Verteilung des an der Schneckenpresse 8 anfallenden Stoffes erreicht, sondern auch der Vorteil einer platzsparenden Anordnung erzielt. Bei industrieller Durchführung des Verfahrens muss nämlich wegen der relativ großen Mengen eine Schneckenpresse 8 mit relativ großem Wellendurchmesser gewählt werden. Der am Ende der Schneckenwelle anfallende Faserstoff ist nicht fließfähig und sollte daher im wesentlichen frei senkrecht herabfallen können. Die Lage der Verteilvorrichtung 9 in der gezeichneten Weise ermöglicht es , den über den ganzen Durchmesser der Schneckenpresse 8 anfallenden Faserstoff zu erfassen und nach entsprechender Behandlung in den darunterliegenden Fallschacht 10 abzuleiten. Es ist daher günstig, die Schlegelwalze 1 im rechten Winkel zur Hauptförderrichtung der Schneckenpresse 8 anzuordnen. Diese Einheit, also Schneckenwelle und Verteilvorrichtung 9, kann dann relativ zum Disperger 4 je nach Platzverhältnissen zweckmäßig angeordnet werden.

Den grundsätzlichen Aufbau der Verteilvorrichtung 9 mit der Schlegelwalze 1 zeigt die Fig. 3. Die Schlegelwalze 1 mit Länge L enthält eine Anzahl von Schlegeln 2, deren äußerste Enden auf einem Kreis mit dem Durchmesser D umlaufen. Sie wirken mit den am Gehäuse 15 dieser Vorrichtung befestigten Prallstücken 3 zusammen. Dadurch wird erreicht, dass der ankommende grobstückige Papierfaserstoff zunächst zerkleinert wird. Die Zerkleinerung erfolgt schon mit relativ geringer Krafteinwirkung, was darauf zurückzuführen ist, dass der hier anfallende Papierfaserstoff lediglich komprimiert ist und dass es nur darauf ankommt, diesen Verbund wieder aufzulösen. Das ist nicht vergleichbar z.B. mit dem in feuchten Bahnen vorliegenden Altpapier, wie es z.B. in einem Stofflöser bearbeitet wird. Zweckmäßigerweise werden die Abstände a zwischen axial benachbarten feststehenden Prallstücken 3 so gewählt, dass der hochkonsistente Faserstoff S2 dazwischen kalibriert wird, dass also das Passieren von noch zu wenig zerteilten Stoffbrocken verhindert wird. Die durchgegangenen Teilchen haben dann in einer Erstreckungsrichtung ein definiertes Höchstmaß von z.B. 30 mm. Eventuell muss der Abstand a durch einen einfachen Versuch ermittelt werden. Es könnte auch von Vorteil sein, ihn veränderbar zu machen, so dass die Maschine auf unterschiedliche Anforderungen abgestimmt werden kann. Auch der axiale Abstand b zwischen sich begegnenden Schlegeln 2 und Prallstücken 3 hat einen starken Einfluss auf die Zerkleinerungswirkung dieser Vorrichtung. Er liegt mit Vorteil zwischen 5 und 20 mm.

Die Form der Schlegel 2 oder Prallstücke 3 ist zweckmäßig zu wählen. Hier sind recht einfache Formen dargestellt, um lediglich die Funktion zu zeigen. Sie können z.B. auch sichelförmig oder in Umfangsrichtung gesehen schräg gestellt sein. Es ist auch denkbar, sie mit verschleißfesten Aufpanzerungen zu versehen, um ihre Standzeiten zu verlängern.

## Patentansprüche

1. Verfahren zur Dispergierung von Papierfaserstoff mit folgenden Schritten:
1.1 Bereitstellung eines wasserhaltigen Papierfaserstoffes (S1);
1.2 Auspressen eines Teils des Wassers (W) zur Bildung eines hochkonsistenten grobstückigen Papierfaserstoffes (S2);
1.3 Fördern des hochkonsistenten Papierfaserstoffes in einen Disperger (4);
1.4 Dispergierung mit einem Disperger (2), der mindestens zwei Dispergergarnituren (5, 6) aufweist, welche jeweils mehrere ineinandergreifende Zahnreihen enthalten und die in einem Abstand relativ zueinander bewegt werden, wodurch der hochkonsistente Papierfaserstoff dispergiert wird,
**dadurch gekennzeichnet, dass**
1.5 der hochkonsistente grobstückige Faserstoff (S2) vor der Dispergierung in den Wirkungsbereich einer sich drehenden Schlegelwalze (1) gegeben wird, welche mit umlaufenden Schlegeln (2) versehen ist, die mit feststehenden peripheren Prallstücken (3) so zusammenwirken, dass eine Auflockerung und Vergleichmäßigung des hochkonsistenten Faserstoffs (S2) erfolgt.

2. Verfahren nach Anspruch 1,
**dadurch gekennzeichnet,**
**dass** die Schlegelwalze (1) im wesentlichen waagerecht angeordnet ist und dass der Stoff von oben in den Wirkungsbereich der Schlegelwalze (1) gelangt.

3. Verfahren nach Anspruch 1 oder 2,
**dadurch gekennzeichnet,**
**dass** das Auspressen des Wassers mit Hilfe einer Schneckenpresse (8) vorgenommen wird.

4. Verfahren nach Anspruch 3,
**dadurch gekennzeichnet,**
**dass** die Förderrichtung der Schneckenpresse (8) waagerecht ist und dass die Mittellinie der Schlegelwalze (1) in einem rechten Winkel dazu und waagerecht liegt.

5. Verfahren nach einem der voranstehenden Ansprüche,
**dadurch gekennzeichnet,**
**dass** die Schlegel (2) mit einer Umfangsgeschwindigkeit zwischen 1 und 5 m/s bewegt werden.

6. Verfahren nach Anspruch 5,
**dadurch gekennzeichnet,**
**dass** die Schlegel (2) mit einer Umfangsgeschwindigkeit zwischen 2 und 4 m/s bewegt werden.

7. Verfahren nach einem der voranstehenden Ansprüche,
**dadurch gekennzeichnet,**
**dass** der hochkonsistente Faserstoff (S2) zwischen im Abstand (a) stehenden Prallstücken (3) kalibriert wird.

8. Verfahren nach Anspruch 7,
**dadurch gekennzeichnet,**
**dass** das Höchstmaß der kalibrierten Faserstoffstücke in einer Erstreckungsrichtung auf einen Wert zwischen 5 und 50 mm eingestellt wird.

9. Verfahren nach einem der voranstehenden Ansprüche,
**dadurch gekennzeichnet,**
**dass** mit der Schlegelwalze (1) eine spezifische Arbeit von weniger als 1 kWh/t auf den Faserstoff übertragen wird.

10. Verfahren nach einem der voranstehenden Ansprüche,
**dadurch gekennzeichnet,**
**dass** der Faserstoff nach dem Passieren der Schlegelwalze (1) in eine Förderschnecke (7) fällt, die ihn zentral in den Disperger (4) einführt.

11. Verfahren nach einem der voranstehenden Ansprüche,
**dadurch gekennzeichnet,**
**dass** der hochkonsistente Faserstoff (S3) durch zwischen die Dispergergamituren (5, 6) eingespeisten Wasserdampf (D) erhitzt wird.

12. Anlage zur Durchführung des Verfahrens gemäß einem der voranstehenden Ansprüche mit einer Schneckenpresse (8) zur Erzeugung des hochkonsistenten grobstückigen Papierfaserstoffes (S2) sowie einem sich anschließenden Disperger (4),
**dadurch gekennzeichnet,**
**dass** eine Verteilvorrichtung (9) zwischen Schneckenpresse (8) und Disperger (4) vorhanden ist, die mindestens eine sich drehende Schlegelwalze (1) enthält, auf der sich eine Anzahl von Schlegeln (2) befindet und dass die Verteilvorrichtung (9) eine Anzahl von Prallstücken (3)aufweist, die sich von der Innenwand ihres Gehäuses (15) im wesentlichen radial so nach innen erstrecken, dass sie in einem axialen Abstand (a) zu entsprechenden benachbarten Schlegeln (2) radial in deren Wirkungsbereich hineinragen.

13. Anlage nach Anspruch 12,
**dadurch gekennzeichnet,**
**dass** die Schlegelwalze (1) im wesentlichen waagerecht liegt.

14. Anlage nach Anspruch 12 oder 13,
**dadurch gekennzeichnet,**
**dass** der äußerste Durchmesser(D) der Schlegel (2) zwischen 200 und 1000 mm groß ist.

15. Anlage nach Anspruch 12, 13 oder 14,
**dadurch gekennzeichnet,**
**dass** die Prallstücke (3) stabförmig sind.

16. Anlage nach Anspruch 12, 13 oder 14,
**dadurch gekennzeichnet,**
**dass** die Prallstücke (3) plattenförmig sind.

17. Anlage nach Anspruch 12, 13, 14, 15 oder 16,
**dadurch gekennzeichnet,**
**dass** der axiale Abstand (a) zwischen axial benachbarten Schlegeln (2) im Größenbereich zwischen 10 und 100 mm liegt.

18. Anlage nach Anspruch 12, 13, 14, 15, 16 oder 17,
**dadurch gekennzeichnet,**
**dass** der axiale Abstand (b) zwischen sich begegnenden Schlegeln (2) und Prallstücken (3) im Größenbereich zwischen 5 und 50 mm liegt.

19. Anlage nach Anspruch 12, 13, 14, 15, 16, 17 oder 18,
**dadurch gekennzeichnet,**
**dass** die Länge (L) der Schlegelwalze (1) mit einer Toleranz von ± 20 % dem Außendurchmesser der Pressschnecke in der Schneckenpresse (8) entspricht.

## Claims

1. Method for dispersing papermaking fibrous material, having the following steps:
1.1 providing a water-containing papermaking fibrous material (S1);
1.2 pressing-out of a portion of the water (W) in order to form a highly consistent lumpy papermaking fibrous material (S2);
1.3 conveying the highly consistent papermaking fibrous material into a disperser (4);
1.4 dispersing with a disperser (2) which has at least two disperser fittings (5, 6) which contain respectively a plurality of rows of teeth, which engage into each other, and which are moved relative to each other at a spacing, as a result of which the highly consistent papermaking fibrous material is dispersed,
**characterised in that**
1.5 the highly consistent lumpy fibrous material (S2) is brought before dispersion into the operating region of a rotating mallet roller (1) which is provided with circulating mallets (2) which cooperate with stationary peripheral impact parts (3) such that loosening and homogenisation of the highly consistent fibrous material (S2) is effected.

2. Method according to claim 1,
**characterised in that**
the mallet roller (1) is disposed essentially horizontally, and **in that** the material passes from the top into the operating region of the mallet roller (1).

3. Method according to claim 1 or 2,
**characterised in that**
the pressing-out of the water is undertaken by means of a screw press (8).

4. Method according to claim 3,
**characterised in that**
the conveying direction of the screw press (8) is horizontal, and **in that** the central line of the mallet roller (1) is at right angles thereto and horizontal.

5. Method according to one of the preceding claims,
**characterised in that**
the mallets (2) are moved at a circumferential speed between 1 and 5 m/s.

6. Method according to claim 5,
**characterised in that**
the mallets (2) are moved at a circumferential speed between 2 and 4 m/s.

7. Method according to one of the preceding claims,
**characterised in that**
the highly consistent fibrous material (S2) is calibrated between impact parts (3) which are at a spacing (a).

8. Method according to claim 7,
**characterised in that**
the maximum dimension of the calibrated fibrous material pieces in one direction of extension is set to a value between 5 and 50 mm.

9. Method according to one of the preceding claims,
**characterised in that**
a specific work of less than 1 kWh/t is transferred to the fibrous material by the mallet roller (1).

10. Method according to one of the preceding claims,
**characterised in that**
the fibrous material, after passing the mallet roller (1), drops into a feed screw (7) which introduces it centrally into the disperser (4).

11. Method according to one of the preceding claims,
**characterised in that**
the highly consistent fibrous material (S3) is heated by steam (D) which is fed between the disperser fittings (5, 6).

12. Plant for implementation of the method according to one of the preceding claims, having a screw press (8) for producing the highly consistent lumpy papermaking fibrous material (S2) and also having a connected disperser (4),
**characterised in that**
a distributor device (9) is present between screw press (8) and disperser (4), which device contains at least one rotating mallet roller (1), on which a number of mallets (2) is located, and **in that** the distributor device (9) has a number of impact parts (3) which extend from the inner wall of its housing (15) essentially radially inwardly such that they protrude radially into the operating region of said mallets at an axial spacing (a) relative to corresponding adjacent mallets (2).

13. Plant according to claim 12,
**characterised in that**
the mallet roller (1) is situated essentially horizontally.

14. Plant according to claim 12 or 13,
**characterised in that**
the outermost diameter (D) of the mallets (2) is of a size between 200 and 1000 mm.

15. Plant according to claim 12, 13 or 14,
**characterised in that**
the impact parts (3) are rod-shaped.

16. Plant according to claim 12, 13 or 14,
**characterised in that**
the impact parts (3) are plate-shaped.

17. Plant according to claim 12, 13, 14, 15 or 16,
**characterised in that**
the axial spacing (a) between axially adjacent mallets (2) is in the dimension range between 10 and 100 mm.

18. Plant according to claim 12, 13, 14, 15, 16 or 17,
**characterised in that**
the axial spacing (b) between meeting mallets (2) and impact parts (3) is in the dimension range between 5 and 50 mm.

19. Plant according to claim 12, 13, 14, 15, 16, 17 or 18,
**characterised in that**
the length (L) of the mallet roller (1) corresponds with a tolerance of ± 20% to the outer diameter of the press screw in the screw press (8).

## Revendications

1. Procédé destiné à la dispersion de matière fibreuse de papier, comportant les étapes suivantes :
1.1 mise à disposition d'une matière fibreuse de papier (S1) contenant de l'eau ;
1.2 expression d'une partie de l'eau (W) afin de former une matière fibreuse de papier (S2) de haute consistance en gros morceaux ;
1.3 acheminement de la matière fibreuse de papier de haute consistance dans un disperseur (4) ;
1.4 dispersion par un disperseur (2) comportant au moins deux garnitures de dispersion (5, 6), chacune d'entre elles comportant plusieurs rangées de dents s'engageant les unes dans les autres, et qui sont déplacées à un certain écartement les unes par rapport aux autres, moyen par lequel la matière fibreuse de papier de haute consistance est dispersée,
**caractérisé en ce que**
1.5 la matière fibreuse (S2) de haute consistance en gros morceaux est introduite avant la dispersion dans la zone d'action d'un cylindre rotatif (1) à battoirs, qui est muni de battoirs rotatifs (2) qui agissent conjointement avec des éléments d'impact fixes (3) périphériques, de telle sorte que la matière fibreuse (S2) de haute consistance soit ramollie et homogénéisée.

2. Procédé selon la revendication 1,
**caractérisé en ce que**
le cylindre (1) à battoirs est disposé sensiblement à l'horizontale, et **en ce que** la matière arrive depuis le haut dans la zone d'action du cylindre (1) à battoirs.

3. Procédé selon la revendication 1 ou 2,
**caractérisé en ce que**
l'expression de l'eau est effectuée à l'aide d'une presse à vis sans fin (8).

4. Procédé selon la revendication 3,
**caractérisé en ce que**
le sens de transport de la presse à vis sans fin (8) est horizontal, et **en ce que**, par rapport à cela, la ligne médiane du cylindre (1) à battoirs est située à angle droite et horizontalement.

5. Procédé selon l'une quelconque des revendications précédentes,
**caractérisé en ce que**
lés battoirs (2) sont déplacés à une vitesse périphérique comprise entre 1 et 5 m/s.

6. Procédé selon la revendication 5,
**caractérisé en ce que**
les battoirs (2) sont déplacés à une vitesse périphérique comprise entre 2 et 4 m/s.

7. Procédé selon l'une quelconque des revendications précédentes,
**caractérisé en ce que**
la matière fibreuse (S2) de haute consistance est calibrée entre des éléments d'impact (3) disposés à un écartement (a).

8. Procédé selon la revendication 7,
**caractérisé en ce que**
la dimension maximale des morceaux de matière fibreuse calibrés est réglée dans un sens d'extension à une valeur comprise entre 5 et 50 mm.

9. Procédé selon l'une quelconque des revendications précédentes,
**caractérisé en ce que**
une énergie spécifique de moins de 1 kWh/t est transmise à la matière fibreuse par le cylindre (1) à battoirs.

10. Procédé selon l'une quelconque des revendications précédentes,
**caractérisé en ce que,**
après le passage dans le cylindre (1) à battoirs, la matière fibreuse tombe dans une vis de transport (7) qui l'introduit de façon centrale dans le disperseur (4).

11. Procédé selon l'une quelconque des revendications précédentes,
**caractérisé en ce que**
la matière fibreuse (S3) de haute consistance est réchauffée par de la vapeur d'eau (D) injectée entre les garnitures de dispersion (5, 6).

12. Installation destinée à la mise en oeuvre du procédé selon l'une quelconque des revendications précédentes, comportant une presse à vis sans fin (8) pour engendrer une matière fibreuse de papier (S2) de haute consistance en gros morceaux, ainsi qu'un disperseur (4) s'y raccordant,
**caractérisée en ce que**
un dispositif de répartition (9) est prévu entre la presse à vis sans fin (8) et le disperseur (4), lequel comporte au moins un cylindre rotatif (1) à battoirs sur lequel se trouve un certain nombre de battoirs (2), et **en ce que** le dispositif de répartition (9) comporte un certain nombre d'éléments d'impact (3), qui s'étendent de la paroi intérieure de leur carter (15) pour l'essentiel radialement vers l'intérieur de telle sorte que, à un écartement axial (a) par rapport à des battoirs (2) adjacents correspondants, ils pénètrent radialement dans la zone d'action de ceux-ci.

13. Installation selon la revendication 12,
**caractérisée en ce que**
le cylindre (1) à battoirs est situé sensiblement à l'horizontale.

14. Installation selon la revendication 12 ou 13,
**caractérisée en ce que**
le diamètre extérieur (D) des battoirs (2) est compris entre 200 et 1000 mm.

15. Installation selon la revendication 12, 13 ou 14,
**caractérisée en ce que**
les éléments d'impact (3) ont la forme de baguettes.

16. Installation selon la revendication 12, 13 ou 14,
**caractérisée en ce que**
les éléments d'impact (3) ont la forme de plaques.

17. Installation selon la revendication 12, 13, 14, 15 ou 16,
**caractérisée en ce que**
l'écartement axial (a) entre des battoirs (2) axialement adjacents se situe dans un ordre de grandeur qui est compris entre 10 et 100 mm.

18. Installation selon la revendication 12, 13, 14, 15, 16 ou 17,
**caractérisée en ce que**
l'écartement axial (b) entre des battoirs (2) et des éléments d'impact (3) se rencontrant se situe dans un ordre de grandeur qui est compris entre 5 et 50 mm.

19. Installation selon la revendication 12, 13, 14, 15, 16, 17 ou 18,
**caractérisée en ce que**
la longueur (L) du cylindre (1) à battoirs correspond, avec une tolérance de ± 20 %, au diamètre extérieur de la vis de la presse dans la presse à vis sans fin (8).
